# EUROPÄISCHE PATENTSCHRIFT

(11) **EP 0 610 846 B1**
(45) Veröffentlichungstag und Bekanntmachung des Hinweises auf die Patenterteilung: **27.01.1999**
(21) Anmeldenummer: 94101799.8
(22) Anmeldetag: 07.02.1994
(51) Int. Cl.: C11D 3/37

(54) **Verwendung von Copolymeren auf Basis von Vinylmonomeren und Carbonsäureamiden als Waschmittelzusatz**
Use of copolymers comprising vinyl/monomers and carbonamide as detergent additive
Utilisation des copolymères à base des monomères vinyle et carbonamide comme additif détergent

(30) Priorität: 12.02.1993 DE 4304313
(43) Veröffentlichungstag der Anmeldung: 17.08.1994
(73) Patentinhaber: Clariant GmbH, 65929 Frankfurt am Main (DE)
(72) Erfinder: Antwerpen, Werner, D-65824 Schwalbach (DE); Schindler, Hermann, Dr., D-65719 Hofheim (DE); Reinhardt, Gerd, Dr., D-65779 Kelkheim (DE)

(56) Entgegenhaltungen:
- BE-A- 643 864
- BE-A- 725 083
- DE-A- 4 224 762

## Beschreibung

Das heutzutage in Haushalt und Industrie zu reinigende Waschgut besteht aus einheitlichen oder, besonders im Haushalt, größtenteils aus verschiedenen Fasertypen, insbesondere aus natürlichen Fasern, vornehmlich Baumwolle oder Wolle, aus regenierten Cellulosefasern, z.B. Viskose, aus synthetischen Fasern, z.B. Polyester, Polyamid und Polyacrylnitril, und aus Mischungen solcher Fasern. Im Gegensatz zur sogenannten "Weißwäsche", welche aus ungefärbten Textilien besteht, ist die sogenannte "Buntwäsche" aus gefärbten Textilien meist in verschiedenen Farbtönen und Farbtiefen, von hell bzw. pastell bis dunkel zusammengesetzt. Es ist selbstverständlich, daß in einem Waschgang Haushaltbuntwäsche Textilien mit den verschiedensten Farbechtheiten vorhanden sein können. Falls dabei die Färbungen nicht genügend waschecht sind, kommt es während des Waschprozesses zum Ablösen von Farbstoffen oder von Farbstoffabbauprodukten und zum Abbluten davon in die Waschflotte. Durch das Neuaufziehen dieser abgelösten (abgebluteten) Bestandteile auf die mitgewaschenen anderen Textilien resultiert ein "Anschmutzen", eine Nuancenverschiebung und/oder eine Fleckenbildung durch abgebluteten, eventuell ungleichmäßig verteilten, neu-aufgezogenen Farbstoff oder Farbstoffabbauprodukte. Das Ablösen und/oder Zersetzen von Farbstoff einer nicht genügend echten Färbung wird z.B. durch höhere Temperaturen, wiederholte Waschoperationen, Flottenverhältnis von Waschflotte zu Waschgut, Zusammensetzung der eingesetzten Waschmittel und deren Konzentration in der Waschflotte begünstigt, wobei auch der Typ der verwendeten Waschmaschinen und Waschprogramme einen Einfluß auf das Ablösen von Farbstoff bzw. Farbstoffabbauprodukten einer nicht genügend "haushaltwäschegerechten" Färbung haben können, z.B. bedingt durch die mechanische Beanspruchung des Waschgutes während des Waschens etc. Als weitere Gründe für einen Echtheitsabfall können auch die verwendete Wasserqualität (z.B. durch Chlorgehalt), die Zusammensetzung bestimmter Zusätze für die pflegeleichte Handhabung und die Qualität und Struktur des Textilmaterials bzw. der Fasern genannt werden. Als Beispiel für das genannte sei Waschgut aus Cellulosefasern, vor allem die Baumwolle genannt; dieses wird meistens mit Direktfarbstoffen, Reaktivfarbstoffen, Schwefelfarbstoffen, Küpenfarbstoffen oder Naphtholfarbstoffen gefärbt, hauptsächlich mit Direktfarbstoffen oder Reaktivfarbstoffen. Sowohl Färbungen mit Direktfarbstoffen als auch Färbungen mit Reaktivfarbstoffen auf Cellulose neigen beim wiederholten Waschen zu mehr oder weniger ausgeprägtem "Abbluten" in die Waschflotten - in den Waschflotten befinden sich folglich beispielsweise unfixierter Farbstoff, hydrolysierter Farbstoff und/oder abgespaltener Farbstoff - was zu den oben geschilderten Problemen führt.

Die Farbübertragungsreaktion wird häufig in zwei Teilschritte untergliedert:
- Ablösung der Farbstoffpartikel von der Textilfaser
- Redisposition auf einer anderen Stelle des Waschgutes.

Zur Verhinderung dieser Reaktion sind in der Literatur verschiedene Vorschläge beschrieben.

Zum einen ist es möglich, den Farbstoff, während er in der Waschflotte gelöst vorliegt, oxidativ zu zerstören. Bei Verwendung herkömmlicher Vollwaschmittel stellt dies kein Problem dar, da diese meist ein Bleichsystem bestehend aus Perborat und einem Persalzaktivator, wie Tetraacetylethylendiamin, TAED, enthalten. Die sich daraus bildende Peressigsäure zerstört die gelösten Farbstoffe vollständig, bevor ein Aufziehen auf die Faser möglich ist. Nachteilig ist jedoch dabei, daß bei reaktiven Perborataktivatoren auch zu Farbschäden durch Ausbleichen der Textilfarben kommen kann.

Neben Bleichaktivatoren sind auch Enzyme mit peroxidasischen Eigenschaften für diese Anwendungen geeignet (WO-A-91/05839).
Eine andere Möglichkeit zur Verhinderung der Farbübertragung ist das Einarbeiten polymerer Farbübertragungsinhibitoren in die Waschmittelformulierung.
Als bevorzugte Inhibitoren werden Homopolymere des Vinylimidazols und Vinylpyrrolidons eingesetzt.
DE-A-22 32 353 beschreibt Waschmittelformulierungen mit verminderter Farbübertragung während des Waschvorganges, die Polyvinylpyrrolidon (PVP) enthalten.
Aus DE-A-38 03 630 sind Waschmittelzusätze zur Vermeidung der Farbübertragung während des Waschens bekannt, die Polymere auf der Basis von N-Vinylpyrrolidon, N-Vinylimidazol oder N-Vinyloxazolidon enthalten.
Die DE-A-37 11 299 offenbart mit Vinylestern gepfropfte Polyvinylpyrrolidone als Vergrauungsinhibitoren für Synthesefasern enthaltende Textilien.

Nachteilig an diesen polymeren Farbübertragungsinhibitoren ist ihre oftmals geringe Löslichkeit, insbesondere bei modifizierten Polyvinylpyrrolidonen, die eine Einarbeitung in flüssige Waschmittelformulierungen erschwert, sowie die ungenügende biologische Abbaubarkeit.

Die noch nicht veröffentlichte europäische Patentanmeldung Nr. 93113207.0 (EP-A-0584709, veröffentlicht am 2.3.94) offenbart die Verwendung wasserlöslicher Copolymerer auf Basis von Acrylamidoalkylensulfonsäure, Vinylacetamid und gegebenenfalls weiterer Monomere als Waschmittelzusatz zur Verhinderung des Wiederaufziehens von abgelösten Farbstoffen und Farbstoffabbauprodukten. Aus den beschriebenen Copolymeren lassen sich jedoch keine Polymerdispersionen bzw. redispergierbaren Dispersionspulver, wie sie durch Trocknung wäßriger Polymerdispersionen erhalten werden, herstellen.

In der noch nicht veröffentlichten europäischen Patentanmeldung Nr. 93113341.7(EP-A- 0584736, verröffentlicht am 2.3.94) wird die Verwendung von teil- und/oder vollhydrolysierten Polyvinylalkoholen als Waschmittelzusatz zur Verhinderung des Wiederaufziehens von Farbstoffen und Farbstoffprodukten genannt. Es hat sich gezeigt, daß diese Polymere in Gegenwart von Borsäure oder Borsäurederivaten, insbesondere auch Perboraten unerwünschte Nebenreaktionen eingehen können und damit zum Einsatz in borhaltigen Waschmitteln wenig geeignet sind.

Aus US-A-3 870 673 ist bekannt, emulgatorfreie Polymerdispersionen durch Polymerisieren von Vinylestern, Ethylen und einem Acrylamid in wäßrigem Medium mittels eines Redox-Initiator-Systems herzustellen.

Diese Polymerdispersionen sind feinteilig und bilden nach dem Auftrocknen einen mehr oder weniger klaren Polymerfilm. Sie eignen sich z.B. für die Verfestigung von Faservliesen, als Bindemittel in Dispersionsfarben und Papierstreichmassen, zur Herstellung von Klebstoffen und Leimen, für den Einsatz im Baustoffsektor, als Pigmentbinder für den Pigmentdruck und zur Textilausrüstung.

Ferner ist aus US-A-3 950 302 bekannt, daß sich aus emulgatorfreien Polymerdispersionen auf der Grundlage von Vinylester/Ethylen/Acetamid-Copolymeren durch Trocknung Pulver herstellen lassen, die durch Redispergieren in Wasser stabile Dispersionen ergeben. Die Dispersionspulver eignen sich zur Herstellung wiederanfeuchtbarer Klebstoffbeschichtungen und lassen sich auch in Tapetenkleister-Kompositionen und für Tapetenrückseitenbeschichtungen, ferner als Bindemittel in Dispersionsfarben und Kunststoff-gebundenen Putzen und zur Textilausrüstung verwenden.

Weiterhin ist aus DE-C-29 05 121 ein Verfahren zur Herstellung einer wäßrigen stabilen Polymerdispersion durch Polymerisieren mindestens eines Vinylmonomeren, das frei von Carboxyl- und Amidgruppen ist und mindestens eines Carbonsäureamids der Formel (I) bekannt, in der R ein Wasserstoffatom oder ein Methylolrest, R¹ ein Wasserstoffatom oder ein C₁-C₃-Alkylrest und R² ein Wasserstoffatom oder einen Methylrest bedeuten. Die Polymerdisperionen eignen sich als Bindemitteldispersionen in Dispersionsfarben und vorzugsweise als Ausgangsmaterialien für die Herstellung von redispergierbaren Filmen und Pulvern für Klebezwecke. Derartige redispergierbare Klebebeschichtungen finden insbesondere Anwendung bei Plangummierungen, Kleberollen, Leimen, Appreturen, Teppichklebern und Trägern für abwaschbare Malfarben.

Aus BE-A-643 864 sind Flüssigwaschmittel bekannt, die eine wäßrige Dispersion eines Styrol-(Meth)acrylsäure bzw. Styrol-(Meth)acrylsäureamids enthalten.

BE-725 083 beschreibt ebenfalls die Verwendung von Styrol-Acrylamid-Copolymeren in Flüssigwaschmitteln.

Es wurde nun gefunden, daß sich Copolymere, enthaltend 75 - 95 Gew.-% der Gesamtmonomermenge mindestens eines Vinylmonomeres, das frei von Carboxyl- und Amidgruppen ist, 5 - 20 Gew.-% mindestens eines Carbonsäureamids der Formel (I) in der R ein Wasserstoffatom oder ein Methylolrest, R¹ ein Wasserstoffatom oder ein C₁-C₃-Alkylrest und R² ein Wasserstoffatom oder einen Methylrest bedeuten und gegebenenfalls zusammen mit maximal 5 Gew.-% einer copolymerisierbaren, ungesättigten Carbonsäure als Waschmittelzusatz zur Verhinderung des Wiederaufziehens von abgelösten Farbstoffen und Farbstoffabbauprodukten (Farbübertragungsinhibitoren) eignen.

Gegenstand der Erfindung ist die Verwendung von Copolymeren nach Anspruch 1 als Waschmittelzusatz zur Verhinderung des Wiederaufziehens von abgelösten Farbstoffen und Farbstoffabbauprodukten.

Die erfindungsgemäß verwendeten Copolymeren enthalten als Vinylmonomere eine polymerisierbare Verbindung mit einer H₂C = CH-Gruppe, die von Carboxyl- und Amidgruppen frei ist. Besonders geeignet sind Verbindungen der Formel (II) in der R³ (a) ein Wasserstoffatom oder einen Alkylrest mit 1, 2 oder 3 Kohlenstoffatomen, (b) einen homo- oder heterocyclischen Rest mit 5 oder 6 Ringgliedern, (c) einen Alkoxyrest mit 1, 2, 3 oder 4 Kohlenstoffatomen, (d) einen Alkylcarboxyrest mit 2 bis 18, vorzugsweise 2 bis 10 Kohlenstoffatomen, (ei eine Nitrilgruppe, (f) ein Halogenatom oder (g) einen Alkoxycarbonylrest mit 2 bis 12, vorzugsweise 2 bis 9 Kohlenstoffatomen bedeutet und R⁴ ein Wasserstoffatom oder ein Methylrest ist.

Geeignete Vinylmonomere sind insbesondere (a) Olefine, z.B. Ethylen, Propylen und Isobutylen, (b) Styrol, N-Vinylpyrrolidon und Vinylpyridin, (c) Vinylether, z.B. Vinylmethylether, Vinylethylether und Vinyl-n-butylether, (d) Vinylester von aliphatischen Carbonsäuren, z.B. Vinylacetat, Vinylpropionat, Vinylbutyrat, Vinylpivalat, Vinyllaurat und Vinyldecanate, (e) Acrylnitril und Methacrylnitril, (f) Vinylhalogenide, z.B. Vinylchlorid und Propenylchlorid und (g) Acrylsäureester oder Methacrylsäureester von einwertigen Alkanolen, z.B. Methylacrylat, Ethylacrylat, Butylacrylat, 2-Ethylhexylacrylat, Methylmethacrylat, Ethylmethacrylat, Butylmethacrylat, Hexylmethacrylat, Octylmethacrylat und 2-Ethylhexylmethacrylat. Ebenfalls geeignete Vinylmonomere sind Maleinsäurediester und Fumarsäurediester, insbesondere von einwertigen Alkanolen mit 2 bis 10, vorzugsweise 3 bis 8 Kohlenstoffatomen, z.B. Dibutylmaleinat, Dihexylmaleinat, Dioctylmaleinat, Dibutylfumarat, Dihexylfumarat und Dioctylfumarat.

Besonders vorteilhaft ist die Verwendung eines Vinylesters als Vinylmonomeres, gegebenenfalls zusammen mit einem anderen der genannten Vinylmonomeren, vorzugsweise einem Olefin oder einem (Meth-)Acrylsäureester. Die Menge des zur Copolymerisation mit einem Carbonsäureamid eingesetzten Vinylmonomeren oder Vinylmonomer-Gemisches beträgt 95 bis 75 Gew.-%, vorzugweise 90 bis 85 Gew.-%, der Gesamtmonomermenge. Wenn ein Vinylester mit einem weiteren Vinylmonomeren eingesetzt wird, beträgt der Anteil des Vinylesters üblicherweise mindestens 50 Gew.-%, vorzugsweise 75 bis 95 Gew.-%, der Gesamtmenge der Vinylmonomeren.

Als Carbonsäureamide der Formel (I) werden beispielsweise Acrylamid, Methacrylamid und Crotonsäureamid verwendet sowie N-Methylolacrylamid, N-Methylolmethacrylamid und N-Methylolcrotonsäureamid. Die Menge des Carbonsäureamids beträgt 5 bis 20 Gew.-%, vorzugsweise 7 bis 14 Gew.-%, der Gesamtmonomermenge.

Als weiteres Monomeres wird gegebenenfalls noch eine copolymerisierbare ungesättigte Carbonsäure eingesetzt, insbesondere eine aliphatische Monocarbonsäure mit 3 oder 4 Kohlenstoffatomen oder eine aliphatische Dicarbonsäure mit 4 oder 5 Kohlenstoffatomen.

Geeignete ungesättigte Carbonsäuren sind beispielsweise Acrylsäure, Methacrylsäure, Crotonsäure, Itaconsäure, Maleinsäure und Fumarsäure. Die Menge der Carbonsäure beträgt maximal 5 Gew.-%, vorzugsweise 0,1 bis 3,0 Gew.-%, der Gesamtmonomermenge.

Die erfindungsgemäß verwendeten Copolymeren können analog dem Verfahren der EP-A-0 014 450 hergestellt werden. Aus den einleitend genannten Gründen ist jedoch der Einsatz von Poly(vinylalkohol), z.B. als Schutzkolloid, nicht geeignet, weshalb die erfindungsgemäß verwendeten Copolymeren frei von Poly(vinylalkohol) sind.
Die hergestellten Polymerdispersionen weisen im allgemeinen einen Feststoffgehalt von 40 bis 70 Gew.-%, vorzugsweise von 45 bis 60 Gew.-% auf. Die Viskosität der Dispersionen liegt üblicherweise im Bereich von 1 bis 20 Pa·s, vorzugsweise von 1,5 bis 7,0 Pa·s (gemessen nach Epprecht).

Sie eignen sich als Farbübertragungsinhibitoren in Flüssigwaschmitteln und dienen weiterhin als Ausgangsmaterial für die Herstellung von redispergierbaren Pulvern. Die Pulver werden durch Trocknung, z.B. Walzentrocknung, Gefriertrocknung und vorzugsweise Sprühtrocknung, der Polymerdispersion gewonnen. Redispergierbare Pulver auf der Grundlage der wäßrigen Dispersionen werden erfindungsgemäß als Farbübertragungsinhibitoren in festen Waschmitteln eingesetzt, wobei die Aggregatteilchengröße im allgemeinen zunächst zwischen 800 und 1000 µm liegen kann.
Beispielhaft für erfindungsgemäße Copolymerisat-Dispersionen seien Dispersionen auf Basis von Vinylacetat, Ethylen und einem Acrylsäurederivat, wie Acrylsäureamid genannt.

Die Waschmittel, welche die erfindungsgemäßen Farbübertragungsinhibitoren enthalten, können sowohl industrielle Waschmittel als auch Haushaltswaschmittel sein. Hierzu zählen insbesondere pulverförmige und flüssige Vollwaschmittel, pulverförmige und flüssige Feinwaschmittel, wie Fleckensalze und -pasten sowie Wäschenachbehandlungsmittel (Formspüler und Weichspüler). Die wesentlichste Komponente der Waschmittel sind die waschaktiven Tenside, welche vornehmlich
(a) anionische, nicht-ionogene und/oder zwitterionische waschaktive Tenside sind.
   Die anionischen waschaktiven Tenside sind vornehmlich Sulfonate, wie Alkylarylsulfonate, z.B. Dodecylbenzolsulfonat, Alkylsulfonate und Alkenylsulfonate, und Sulfate, z.B. Alkylsulfate, Sulfate ethoxylierter Amide, Ester von α-Sulfofettsäuren oder auch Seifen von natürlichen, gegebenenfalls modifizierten oder synthetischen Fettsäuren, wobei die anionaktiven Tenside vorteilhaft in Salzform vorliegen, z.B. als Alkalimetallsalz (Natrium, Kalium), als Ammoniumsalz oder als Salz organischer Basen, insbesondere Monoethanolamin-, Diethanolamin- oder Triethanolaminsalze. Weiterhin zählen zu den anionischen Tensiden Sulfosuccinate, Alkylethersulfate, Alkylethercarboxylate und Fettsäurekondensationsprodukte, wie sie üblicherweise in Wasch- und Reinigungsformulierungen Verwendung finden.
   Als nicht-ionogene waschaktive Tenside kommen vornehmlich Polyethylenglykolether höherer Alkohole oder Alkylphenole, Polyethylenglykolester von Fettsäuren und Polyoxyethylierungsprodukte von Fettsäureamiden in Betracht. Die Fettreste bzw. Alkyl- und Alkylenreste in den obengenannten Tensiden bzw. Alkoholen oder Fettsäuren enthalten beispielsweise 8 - 20 Kohlenstoffatome; Aryl steht vornehmlich für Phenyl; die Polyethylenglykolketten können beispielsweise 3 - 80 Ethylenoxygruppen enthalten und gegebenenfalls aus Propylenoxyeinheiten bestehen. Typische nicht-ionogene Tenside sind Alkylpolyethoxilate, Alkylpolyglycoside, Glucamide, Alkylamin-N-oxide, Alkylphosphinoxide und Kondensationsprodukte aus Fettalkoholen mit Ethylenoxid und Propylenoxid.
   Bevorzugt als (a) unter den anionischen Tensiden sind die Alkylbenzolsulfonate, die Alkansulfonate, die Alkylsulfonate und die Seifen und unter den nichtionogenen Tensiden die Alkylpolyglykolether.
   Beispiel zwitterionischer Tenside sind Derivate aliphatischer quaternärer Ammonium-, Phosphonium- und Sulphoniumverbindungen, wie sie aus US-A-3 925 262 und US-A-3 929 678 bekannt sind.
   Je nach Einsatzgebiet und Verwendungszweck der Waschmittel können diese beispielsweise allein aus den Komponenten (a), wie oben beschrieben, bestehen (z.B. für industrielle Zwecke) oder noch einen oder mehrere weitere Zusätze enthalten (z.B. auch für industrielle Zwecke oder insbesondere für Haushaltswaschmittel), wobei im wesentlichen die folgenden Zusätze genannt werden können:
(b) Sequestriermittel
(c) Enzyme
(d) Bleichmittel - gegebenenfalls zusammen mit üblichen Bleichzusätzen, insbesondere (d₁) Altivatoren und/oder (d₂) Stabilisatoren
(e) Waschalkalien
(f) Schmutzträger.

Als Sequestriermittel (b) können übliche komplexbildende Substanzen genannt werden, beispielsweise Aminopolyacetate (insbesondere Nitrilotriacetat oder Ethylendiamintetraacetat) Aminopolymethylenphosphate, Natriumtriphosphat, Natriumtripolyphosphate, Natriumaluminiumsilikate, Natriumsilikat, Magnesiumsilikat, Zeolith A, Polyacrylate (z.B. Ammoniumpolyacrylate), Poly-α-hydroxyacrylate und Salze von Hydroxycarbonsäuren (z.B. Natriumcitrat, Natriumtartrat und Natriumgluconat).

Als Enzyme (c) können beispielsweise die üblichen Proteasen, Lipasen, Cellulasen und Amylasen erwähnt werden.

Als Bleichmittel (d) kommen übliche Peroxyverbindungen in Frage, beispielsweise Perborate, Percarbonate, Perphosphate oder Peroxide, insbesondere als Alkalimetallsalze oder, besonders in Flüssigformulierungen, auch Wasserstoffperoxid. Als Stabilisatoren für die Perverbindungen können beispielsweise die obengenannten Sequestriermittel in Frage kommen, und als gegebenenfalls vorhandene Aktivatoren können übliche Carbonsäuren oder Amidoderivate erwähnt werden.

Als Waschalkalien (e) können übliche Basen verwendet werden, beispielsweise Ammonium- oder Alkalimetallsilikate, -phosphate, -carbonate, -borate oder-hydroxide; die obigen jeweiligen alkalischen Perverbindungen können gegebenenfalls auch als Waschalkalien wirken.

Als gegebenenfalls vorhandene Schmutzträger (f) kommen die üblichen Substanzen in Betracht, insbesondere Benzotriazole, Ethylenthioharnstoff oder Celluloseether (z.B. Carboxymethylcellulose).

Gegebenenfalls können die Waschmittel noch weitere Zusätze enthalten, beispielsweise Entschäumer (oder Schaumstabilisatoren), Duftstoffe, Desinfektionsmittel, Puffersalze, Aktivchlor freisetzende Verbindungen, Korrosionsschutzmittel, Lösungsmittel, Lösungsvermittler, Ausrüstungs- oder Trägerstoffe, Konservierungsmittel und sonstige Elektrolyten (beispielsweise Natriumsulfat).

Die mengenmäßigen Zusammensetzungen der Waschmittel können je nach Hersteller und Zweckbestimmung weit schwanken.

Die erfindungsgemäß verwendeten Copolymerisate können einzeln in die Waschflotten gegeben oder gewünschtenfalls in die Waschmittel eingearbeitet werden.

Das Waschen erfolgt vornehmlich unter schwach-sauren bis deutlich basischen Bedingungen, vorteilhaft bei pH-Werten im Bereich von 6 - 12, vorzugsweise 7 - 10. Die erfindungsgemäßen Zusätze werden vorteilhaft in Konzentrationen von 0,05 bis 10 g/l, vorzugsweise 0,5 bis 4 g/l wäßrige Waschflotte eingesetzt. Der Gehalt dieser Verbindungen in der Waschmittelformulierung liegt vorteilhaft im Bereich von 0,2 bis 10 Gew.-%, bevorzugt 1 - 6 Gew.-%.

Das Waschen kann unter üblichen Bedingungen erfolgen und wie in den jeweiligen Waschprogrammen von handelsüblichen Waschmaschinen vorgesehen, zweckmäßig in einem Gesamtwaschverfahren, in welchem alle Bestandteile in der Flotte vorhanden sind und vorzugsweise zugegeben werden. Die Waschtemperatur kann ebenfalls in üblichen Bereichen schwanken, z.B. im Bereich von 15 - 95°C, wobei die für Buntwäsche und heute allgemein üblichen Temperaturen im Bereich von 30 - 60°C hier bevorzugt sind.

Es können beliebige Materialien gewaschen werden, so wie sie in Industrie und Haushalt für die jeweiligen Waschvorgänge vorgesehen sind, z.B. lose Fasern, Filamente, Fäden, Spulen, Gewebe, Gewirke, Vliesstoffe, offene Bahnen, Schlauchware, Samt, Filz, Tuftingware, Teppiche, strukturierte, poröse stoffähnliche Kunststoffmaterialien (wie sie für Haushalt und Bekleidung Verwendung finden) und insbesondere Halbfertig- und Fertigware. Die Substrate können aus beliebigen, üblichen Materialien bestehen, z.B. natürlicher oder regenerierter Cellulose (z.B. Baumwolle, Leinen, Hanf, Viskose), natürlichen Polyamiden (z.B. Wolle, Seide) oder synthetischen Materialien (z.B. Polyamiden, Polyester, Polyacrylnitrilen, Polypropylen oder Polyurethanen) und deren Gemischen. Besonders hervorzuheben sind daraus die cellulosehaltigen Substrate und vor allem buntes Waschgut, das gefärbte Cellulosesubstrate enthält.

Die erfindungsgemäßen Waschmittelzusätze sind mit dem üblichen Waschmittel, z.B. wie oben aufgezählt, gut verträglich und beeinträchtigen praktisch nicht deren Waschwirkung, sondern können sie sogar unterstützen. Sie verhindern überraschend gut ein Wiederaufziehen von abgebluteten Farbstoffen und Farbstoffabbauprodukten auf das gewaschene, insbesondere auf das mitgewaschene Material und lassen sich analog wie die sonstigen Waschflottenkomponenten aus dem gewaschenen Material herausspülen. Sie greifen das Waschgut nicht an. Sie zeichnen sich gegenüber den bekannten polymeren Farbübertragungsinhibitoren durch eine zumeist überlegene Leistung aus und besitzen darüber hinaus eine gute biologische Abbaubarkeit. Je nach Konsistenz der Waschmittelformulierung -ob flüssig oder pulverförmig- kann eine Zudosierung der erfindungsgemäßen Farbinhibierungszusätze bei der Konfektionierung entweder als wäßrige Dispersion oder auch als redispergierbares Dispersionspulver erfolgen.

### Beispiele:

### Eingesetzte Farbübertragungsinhibitoren:

### Beispiel 1:

55 gew.-%ige wäßrige Polymerdispersion eines Copolymerisats aus 80 Gew.-% Vinylacetat, 10 Gew.-% Ethylen und 10 Gew.-% Acrylsäureamid

### Beispiel 2:

Redispergierbares Dispersionspulver hergestellt durch Sprühtrocknung der wäßrigen Polymerdispersion nach Beispiel 1.

### Waschversuche im Launder-O-meter:

Die Waschversuche wurden in einem Launder-O-meter bei 40°C durchgeführt. Die Waschzeit betrug 40 Minuten. Die Waschmittelkonzentration 4 g/l WMP-Testwaschmittel (Wäschereiforschung Krefeld). Die Wasserhärte betrug 16°dH. In 400 ml Waschlauge wurden 1,25 g Baumwollgewebe, eingefärbt mit einem braunen Textilfarbstoff (®Diamin Braun-BK; Hoechst AG, DE) zusammen mit weißem Baumwollgewebe gewaschen.
Jeweils 1,3 Gew.-%, bezogen auf das Testwaschmittel, des erfindungsgemäß verwendeten Copolymeren, bezogen auf den Feststoffgehalt, wurden der Waschlauge zugesetzt und der Weißgrad des weißen Gewebes nach dem Waschprozeß durch Remissionsmessung bestimmt. Als Vergleichssubstanz wurde Polyvinylpyrrolidon (PVP) mit einem gewichtsgemittelten Molekulargewicht $\overline{\text{M}}$_{w} von ca. 10 000 eingesetzt.

| Verbindung | Remission des weißen Gewebes nach der Wäsche |
|---|---|
| Beispiel 1 | 59,8 % |
| Beispiel 2 | 58,9 % |
| Vergleich | |
| PVP | 56,1 % |
| ohne Zusatz | 55,2 % |

Das Ergebnis macht deutlich, daß die erfindungsgemäß beanspruchten Verbindungen die Färbeübertragung des braunen Farbstoffes vom eingefärbten Gewebe auf das weiße Gewebe signifikant unterbinden.
Bei vergleichbaren Anwendungskonzentrationen sind die erfindungsgemäßen Verbindungen dem bisherigen Standard Polyvinylpyrrolidon (PVP) an Wirksamkeit überlegen.

## Patentansprüche

1. Verwendung von Copolymeren, enthaltend
75 - 95 Gew.-% der Gesamtmonomermenge mindestens eines Vinylmonomers, das frei von Carboxyl- und Amidgruppen ist,
5 - 20 Gew.-% mindestens eines Carbonsäureamids der Formel (I) in der
R ein Wasserstoffatom oder ein Methylolrest,
R¹ ein Wasserstoffatom oder ein C₁-C₃-Alkylrest und
R² ein Wasserstoffatom oder ein Methylrest
bedeuten und gegebenenfalls zusammen mit maximal 5 Gew.-% einer copolymerisierbaren ungesättigten Carbonsäure als Waschmittelzusatz zur Verhinderung des Wiederaufziehens von abgelösten Farbstoffen und Farbstoffabbauprodukten.

2. Verwendung nach Anspruch 1 von Copolymeren enthaltend
85 - 90 Gew.-% der Gesamtmonomerenmenge mindestens eines Vinylmonomers, das frei von Carboxyl- und Amidgruppen ist,
7 - 14 Gew.-% mindestens eines Carbonsäureamids der Formel (I) und
0,1 - 3,0 Gew.-% einer copolymerisierbaren, ungesättigten Carbonsäure.

3. Verwendung nach Anspruch 1 von Copolymeren, dadurch gekennzeichnet, daß die Copolymeren als Vinylmonomere Olefine, bevorzugt Ethylen, Propylen und/oder Isobutylen, Vinylether, bevorzugt Vinylmethylether, Vinylethylether und/oder Vinyl-n-butylether, Vinylester von aliphatischen Carbonsäuren mit 2 bis 18, bevorzugt 2 bis 10 Kohlenstoffatomen und/oder (Meth-)Acrylsäureester von C₂-C₉-Alkanolen enthalten.

4. Verwendung nach Anspruch 1 von Copolymeren, dadurch gekennzeichnet, daß die Copolymere mindestens zwei Vinylmonomere enthalten, die frei von Carboxyl- und Amidgruppen sind, wobei der Anteil des Vinylesters mindestens 50 Gew.-% der Gesamtmenge der Vinylmonomeren beträgt.

5. Verwendung nach Anspruch 4 von Copolymeren, dadurch gekennzeichnet, daß der Anteil des Vinylesters 75 bis 95 Gew.-% der Vinylmonomeren beträgt.

6. Verwendung nach Anspruch 1 von Copolymeren, dadurch gekennzeichnet, daß die Copolymeren als copolymerisierbare, ungesättigte Carbonsäure eine aliphatische Monocarbonsäure mit 3 oder 4 Kohlenstoffatomen oder eine aliphatische Dicarbonsäure mit 4 oder 5 Kohlenstoffatomen enthalten.

7. Verwendung nach Anspruch 1 von Copolymeren, dadurch gekennzeichnet, daß die Copolymeren in Form einer wäßrigen Polymerdispersion eingesetzt werden.

8. Verwendung nach Anspruch 7, dadurch gekennzeichnet, daß die wäßrige Polymerdispersion einen Feststoffgehalt von 40 bis 70 Gew.-%, bevorzugt 45 bis 60 Gew.-%, aufweist.

9. Verwendung nach Anspruch 8, dadurch gekennzeichnet, daß die wäßrige Polymerdispersion eine Viskosität im Bereich von 1 bis 20 Pa·s (gemessen nach Epprecht) besitzt.

10. Verwendung nach Anspruch 1 von Copolymeren, dadurch gekennzeichnet, daß die Copolymeren als Dispersionspulver eingesetzt werden.

11. Verwendung gemäß Anspruch 1 als Zusatz zu industriellen Waschmitteln oder Haushaltswaschmitteln.

12. Waschmittel gekennzeichnet durch einen Gehalt an Copolymeren gemäß Anspruch 1, wobei solche Copolymeren ausgenommen sind, die Styrol als Vinylmonomer enthalten.

13. Waschmittel nach Anspruch 12, dadurch gekennzeichnet, daß es sich um Textilwaschmittel, Waschmittelbooster und/oder Wäschenachbehandlung handelt.

14. Waschmittel nach Anspruch 12, enthaltend anionische, nicht-ionische und/oder zwitterionische Tenside.

15. Waschmittel gemäß Anspruch 14, enthaltend zusätzlich Sequestriermittel, optische Aufheller, Enzyme, Bleichmittel und gegebenenfalls Stabilisatoren und Aktivatoren und/oder Waschalkalien.

## Claims

1. The use of a copolymer comprising
75 - 95% by weight of the total amount of monomer of at least one vinyl monomer which is free from carboxyl and amide groups,
5 - 20% by weight of at least one carboxylic acid amide of the formula (I) in which
R is a hydrogen atom or a methylol radical,
R¹ is a hydrogen atom or a C₁-C₃-alkyl radical and
R² is a hydrogen atom or a methyl radical,
and if appropriate together with not more than 5% by weight of a copolymerizable unsaturated carboxylic acid, as a detergent additive for preventing reabsorption of detached dyestuffs and dyestuff degradation products.

2. The use as claimed in claim 1 of a copolymer comprising
85 - 90% by weight of the total amount of monomer of at least one vinyl monomer which is free from carboxyl and amide groups,
7 - 14% by weight of at least one carboxylic acid amide of the formula (I) and
0.1 - 3.0% by weight of a copolymerizable, unsaturated carboxylic acid.

3. The use as claimed in claim 1 of a copolymer, wherein the copolymer comprises, as the vinyl monomer, olefins, preferably ethylene, propylene and/or isobutylene, vinyl ethers, preferably vinyl methyl ether, vinyl ethyl ether and/or vinyl n-butyl ether, vinyl esters of aliphatic carboxylic acids having 2 to 18, preferably 2 to 10, carbon atoms and/or (meth)acrylic acid esters of C₂-C₉-alkanols.

4. The use as claimed in claim 1 of a copolymer, wherein the copolymer comprises at least two vinyl monomers which are free from carboxyl and amide groups, the content of the vinyl ester being at least 50% by weight of the total amount of the vinyl monomers.

5. The use as claimed in claim 4 of a copolymer, wherein the content of the vinyl ester is 75 to 95% by weight of the vinyl monomers.

6. The use as claimed in claim 1 of a copolymer, wherein the copolymer comprises, as the copolymerizable, unsaturated carboxylic acid, an aliphatic monocarboxylic acid having 3 or 4 carbon atoms or an aliphatic dicarboxylic acid having 4 or 5 carbon atoms.

7. The use as claimed in claim 1 of a copolymer, wherein the copolymer is employed in the form of an aqueous polymer dispersion.

8. The use as claimed in claim 7, wherein the aqueous polymer dispersion has a solids content of 40 to 70% by weight, preferably 45 to 60% by weight.

9. The use as claimed in claim 8, wherein the aqueous polymer dispersion has a viscosity in the range from 1 to 20 Pa·s (measured by the Epprecht method).

10. The use as claimed in claim 1 of a copolymer, wherein the copolymer is employed as a dispersion powder.

11. The use as claimed in claim 1 as an additive to an industrial detergent or domestic detergent.

12. A detergent which contains a copolymer as claimed in claim 1, those copolymers being excluded which comprise styrene as the vinyl monomer.

13. A detergent as claimed in claim 12 which is a textile detergent, detergent booster and/or laundry after-treatment agent.

14. A detergent as claimed in claim 12, comprising an anionic, nonionic and/or zwitterionic surfactant.

15. A detergent as claimed in claim 14, additionally comprising a sequestering agent, an optical brightener, an enzyme, a bleaching agent and if appropriate a stabilizer and an activator and/or a washing alkali.

## Revendications

1. Utilisation de copolymères, contenant
75 - 95% en poids de la quantité totale de monomères d'au moins un monomère de vinyle, qui est exempt de groupes carboxyle et amide,
5 - 20% en poids d'au moins un carboxamide de formule (I) dans laquelle
R représente un atome d'hydrogène ou un groupe méthylol,
R¹ un atome d'hydrogène ou un groupe alkyle en C₁-C₃ et
R² représente un atome d'hydrogène ou un groupe méthyle
et éventuellement avec en même temps 5% en poids au maximum d'un acide carboxylique non saturé copolymérisable comme additif de détergent pour empêcher la réabsorption de matières colorantes et de produits de dégradation de colorants décollés.

2. Utilisation de copolymères selon la revendication 1, contenant 85 - 90% en poids de la quantité totale de monomères d'au moins un monomère de vinyle, qui est exempt de groupes carboxyle et amide,
7 - 14% en poids d'au moins un carboxamide de formule (I) et 0,1 - 3,0% en poids d'un acide carboxylique copolymérisable, non saturé.

3. Utilisation de copolymères selon la revendication 1, caractérisée en ce que les copolymères contiennent comme monomères de vinyle des oléfines, de préférence l'éthylène, le propylène et/ou l'isobutylène, des éthers de vinyle, de préférence l'oxyde de méthyle et de vinyle l'oxyde d'éthyle et de vinyle et/ou l'oxyde de vinyle et de n-butyle, des esters de vinyle d'acides carboxylique aliphatiques avec 2 à 18, de préférence 2 à 10 atomes de carbone et/ou des esters d'acide (méth)acrylique d'alcanols en C₂-C₉.

4. Utilisation de copolymères selon la revendication 1, caractérisée en ce que les copolymères contiennent au moins deux monomères de vinyle, qui sont exempts de groupes carbonyle et amide, dans laquelle la teneur de l'ester de vinyle est d'au moins 50% en poids de la quantité totale des monomères de vinyle.

5. Utilisation de copolymères selon la revendication 4, caractérisée en ce que la teneur en ester de vinyle est de 75 à 95% en poids des monomères de vinyle.

6. Utilisation de copolymères selon la revendication 1, caractérisée en ce que les copolymères contiennent comme acide carboxylique insaturé, copolymérisable, un monoacide carboxylique aliphatique avec 3 ou 4 atomes de carbone ou un diacide carboxylique aliphatique avec 4 ou 5 atomes de carbone.

7. Utilisation de copolymères selon la revendication 1, caractérisée en ce que les copolymères sont utilisés sous la forme d'une dispersion polymère aqueuse.

8. Utilisation de copolymères selon la revendication 7, caractérisée en ce que la dispersion aqueuse de polymère présente une teneur en matières solides de 40 à 70% en poids, de préférence de 45 à 60% en poids.

9. Utilisation de copolymères selon la revendication 8, caractérisée en ce que la dispersion aqueuse de polymère possède une viscosité dans l'intervalle de 1 à 20 Pa·s (mesurée selon Epprecht).

10. Utilisation de copolymères selon la revendication 1, caractérisée en ce que les copolymères sont utilisés comme poudre dispersante.

11. Utilisation selon la revendication 1 comme additif pour des détergents industriels ou ménagers.

12. Détergents caractérisés par une teneur en copolymères selon la revendication 1, desquels sont exclus les copolymères qui contiennent du styrène comme monomère de vinyle.

13. Détergents selon la revendication 12, caractérisés en ce qu'il s'agit de détergents pour textiles, de renforçateurs de détergents et/ou d'agents de traitement après lavage.

14. Détergents selon la revendication 12, contenant des agents tensioactifs anioniques, non ioniques et/ou zwitterioniques.

15. Détergents selon la revendication 14, contenant en plus des agents séquestrants, des azurants optiques, des enzymes, des agents de blanchiment et éventuellement des stabilisants et des activants et/ou des détergents alcalins.
